# FASCICULE DE BREVET EUROPEEN

(11) **EP 1 770 236 B1**
(45) Date de publication et mention de la délivrance du brevet: **14.07.2010**
(21) Numéro de dépôt: 06291538.4
(22) Date de dépôt: 02.10.2006
(51) Int. Cl.: E05D 15/58, E05D 15/10

(54) **Ensemble à porte coulissante et camion correspondant**
Schiebetüranordnung und korrespondierender Lastkraftwagen
Sliding door assembly and corresponding truck

(30) Priorité: 30.09.2005 FR 0510036
(43) Date de publication de la demande: 04.04.2007
(73) Titulaire: LECAPITAINE, 50000 Saint Lo (FR)
(72) Inventeur: Endelin, Claude, 50570 Marigny (FR); Grenier, Yohann, 14500 Vadry (FR)
(74) Mandataire: Jacobson, Claude

(56) Documents cités:
- DE-A1- 3 101 000
- DE-A1- 3 139 771
- FR-A- 2 814 489
- GB-A- 2 298 445

## Description

La présente invention concerne un ensemble à porte coulissante, du type décrit dans le préambule de la revendication 1.

De tels ensembles peuvent s'appliquer notamment à des carrosseries de camions ou à des conteneurs.

Des ensembles à porte coulissante couramment utilisés sont montés sur deux rails fixes, l'un solidaire du plafond de l'enceinte, l'autre solidaire du plancher de l'enceinte. Généralement, un troisième rail monté sur la paroi extérieure de l'enceinte sert de guidage à un galet monté sur la face intérieure de la porte.

Or, de tels dispositifs présentent l'inconvénient d'une forte contrainte de dimensionnement et de positionnement. En effet, une telle porte, sur un camion, ne peut être montée au voisinage du passage de roues. De même, la hauteur de la porte est imposée puisque les rails sont prévus sur la structure du camion, l'un au plafond de l'enceinte et l'autre au plancher. De plus, le troisième rail monté sur la paroi extérieure de l'enceinte est inesthétique et augmente encore la complexité du montage d'une porte sur une enceinte.

Le document GB-A-2 298 445 divulgue un ensemble à porte coulissante selon le préambule de la revendication 1, et apporte une solution du type précité, qui permet un dimensionnement et un positionnement plus adaptables. La porte est ainsi ouverte d'abord par rotation autour de l'axe de rotation puis par coulissement suivant l'axe de la glissière télescopique.

Cependant, la porte n'est prévue ni adaptée pour être ouverte de l'extérieur.

L'invention a pour but de combler cette lacune.

A cet effet, l'invention a pour objet un ensemble à porte coulissante du type précité, caractérisé par la partie caractérisante de la revendication 1.

D'autres caractéristiques de l'invention sont décrites dans les revendications 2 à 10.

L'invention a également pour objet un camion tel que décrit dans la revendication 11.

L'invention sera mieux comprise à la lecture de la description qui va suivre, donnée uniquement à titre d'exemple et faite en se référant aux dessins annexés, sur lesquels :
- la figure 1 est une vue de l'intérieur en perspective d'un ensemble à porte coulissante suivant un exemple de l'invention, en position de début d'ouverture de la porte ;
- la figure 2 est une vue correspondante de l'extérieur de l'ensemble ;
- la figure 3 est une vue de face de l'intérieur de l'ensemble en position d'ouverture de la porte ;
- la figure 4 est une vue de dessus de l'objet de la figure 3 ;
- les figures 5 et 6 sont des vues en coupe selon respectivement les plans V-V et VI-VI de la figure 4 ;
- la figure 7 est une vue de l'extérieur en perspective du montage de la glissière côté fermeture ;
- la figure 8 est une vue de détail de la glissière en perspective ;
- les figures 9 et 10 sont des vues de détail de l'encadrement de support ;
- la figure 11 représente un détail de la partie inférieure de l'ensemble ;
- les figures 12 et 13 sont des vues schématiques de dessus de l'ensemble, respectivement en positions de fermeture et de début d'ouverture et en position d'ouverture de la porte ; et
- les figures 14 et 15 sont des vues schématiques de dessous de l'ensemble, respectivement en positions de fermeture et de début d'ouverture et en position d'ouverture de la porte.

L'ensemble à porte coulissante 1 représenté sur les dessins est destiné à équiper un encadrement de support rectangulaire 2 intégré dans une paroi verticale 3 (figures 12 à 15) d'une enceinte, par exemple d'un camion. La paroi 3 définit un côté intérieur et un côté extérieur par référence à l'enceinte.

L'ensemble 1 comprend essentiellement une huisserie rigide 4 sur laquelle est montée une porte coulissante 5 portée par une glissière 6 télescopique supérieure horizontale. Cette glissière est elle-même portée par deux bielles 7A et 7B superposées en forme de C, formant liaison entre la glissière 6 et une tige verticale 9 montée verticalement dans un montant de l'huisserie 4.

La tige 9 définit le côté ouverture, le côté opposé étant le côté fermeture, par référence aux mouvements de la porte.

La glissière 6 est également montée rotative et coulissante sur l'huisserie 4 par son extrémité côté fermeture.

Au bas de la porte 5 (figures 14 et 15), une bielle 11 similaire aux bielles 7A et 7B forme liaison entre la porte et la tige verticale 9. Plus précisément, un rail inférieur 13 fixé horizontalement au dos de la porte coulisse sur un galet 15 solidaire de l'extrémité de la bielle 11. Le rail 13 est équipé d'un verrou débrayable 17 (figure 11).

Comme le montre la figure 3, l'huisserie 4 est un cadre rectangulaire rigide formé de quatre pièces soudées ensemble. Chaque pièce de l'huisserie a une section en U (figures 9 et 10) adaptée pour coopérer avec l'encadrement. L'aile extérieure 18 du U est plus longue que son aile intérieure 19, afin de permettre une insertion de l'ensemble à porte coulissante dans l'encadrement. La fixation est ensuite réalisée par des vis insérées dans des trous 20 prévus dans les ailes 18.

Comme on le voit sur les figures 5 et 8, la glissière 6 est essentiellement constituée d'un rail 21 fixé sur la porte 5, d'un rail 22 fixé sur un U de maintien 23, et d'un profilé en I intermédiaire 25 monté coulissant entre les rails 21 et 22, coopérant avec eux par des roulements à billes 27. Le U 23 est muni, côté ouverture, de deux ergots 28 articulés chacun sur l'extrémité de la bielle 7A, 7B correspondante.

Comme on le voit sur les figures 6 et 7, côté fermeture, l'huisserie 4 porte un ergot de liaison horizontal 29 sur lequel est fixé un axe de pivotement vertical 31. Sur cet axe est monté rotatif un patin de glissement 32 constitué par un bloc de polyéthylène. Le patin 32 a une section conjuguée de celle du U de maintien 23 et porte celui-ci à coulissement.

On décrira maintenant le fonctionnement de l'ensemble 1 en considérant les vues schématiques des figures 12 à 15.

La figure 12 montre les positions escamotée et déployée de la glissière 6, autorisées par le mouvement des bielles 7A et 7B, ainsi qu'une position intermédiaire. La glissière 6 est montée rotative et coulissante, à son extrémité côté fermeture, sur l'axe de rotation 31, lequel est situé légèrement à l'intérieur par rapport au plan général de l'encadrement. L'extrémité de la glissière 6, côté ouverture, est articulée à une extrémité 33 de chaque bielle 7A et 7B, dont l'autre extrémité est montée sur la tige verticale 9.

Pour ouvrir la porte 5, on actionne une poignée extérieure 34 de celle-ci voisine du bord vertical côté ouverture de la porte (figure 2). Ceci tire vers l'extérieur le côté ouverture de la porte 5. Cette action fait pivoter les trois bielles 7A, 7B et 11, de sorte que l'extrémité côté ouverture de la glissière 6 sort de l'huisserie 4. Simultanément, le patin 32 a légèrement pivoté et coulissé sur l'axe 31. La porte 5 est alors libre de coulisser.

La figure 13 montre, en position déployée, la glissière télescopique 6 dans la position porte ouverte, en extension maximale. La porte 5 dégage alors totalement l'ouverture de l'encadrement 2, et forme, comme la glissière, un petit angle α avec la paroi 3. En poussant sur la porte (flèche F), on peut faire pivoter un peu plus les bielles 7A, 7B et 11 dans le même sens et plaquer pratiquement la porte 5 contre la paroi 3, comme schématisé par un trait mixte.

Comme représenté sur la figure 14, en partie basse, le rail inférieur 13 porte à son extrémité côté fermeture un pêne de fermeture 35 qui, en position escamotée de la glissière 6, coopère avec une gâche de blocage 37 fixée à l'huisserie.

Les mouvements décrits ci-dessus sont permis par la forme en C des bielles 7A, 7B et 11 et par le montage rotatif et coulissant de la glissière 6 sur l'axe 31.

Comme le montre la figure 11, le verrou débrayable 17 est monté sur le rail 13 par une ferrure 39. Le verrou 17 est mobile autour d'un axe de rotation horizontal 41 et s'encliquette, en position déployée de la glissière 6 et lorsque la porte 5 est totalement ouverte, derrière le galet 15 de la bielle inférieure 11.

Ainsi, avec le dispositif mis en oeuvre selon l'invention, l'ouverture de la porte se fait en deux temps : dans un premier temps, le côté ouverture de la porte 5 est sorti de l'encadrement 2 par un mouvement de rotation des trois bielles 7A, 7B et 11 autour de l'axe de la tige 9. Dans un deuxième temps, la porte 5 coulisse le long de la glissière télescopique 6 qui la supporte, guidée sur le galet 15 par le rail inférieur 13. Une fois ouverte, la porte 5 peut être rabattue contre la paroi 3 pour obtenir un encombrement minimal. Dans cette position, la porte 5 est rapprochée au maximum de la paroi 3 et dégage complètement l'encadrement de support 2. Elle est bloquée en position ouverte par le verrou anti-fermeture 17, pour éviter que la porte 5 ne coulisse vers sa position de fermeture, par exemple dans une situation d'une porte de camion en pente (figure 11).

Pour fermer la porte 5, on libère le verrou 17, on fait coulisser la porte 5, en rétractant la glissière 6, puis on pousse vers l'enceinte 3 le côté ouverture de la porte. Cette action fait pivoter les bielles 7A, 7B et 11 et amène la glissière 6 en position escamotée et la porte 5 dans le plan général de l'huisserie 4.

On comprend qu'un dispositif selon l'invention permet un dimensionnement et un positionnement de la porte adaptables, puisque les dimensions de l'ensemble ne sont pas déterminées par la structure de l'enceinte, et que le système de coulissement sur une glissière permet de faire passer la porte au-dessus d'obstacles, tels qu'un passage de roues.

Un dispositif selon l'invention apporte aussi une solution plus esthétique au montage d'une porte coulissante sur une enceinte, sans rail visible sur la paroi extérieure de l'enceinte en position fermée de la porte.

En variante, la glissière 6 de support peut être montée en position basse et le rail 13 en position haute. Dans ce cas, la porte 5 est en appui sur la glissière 6.

On comprend que l'ensemble décrit ci-dessus peut s'adapter à une porte située dans un plan général non vertical.

## Revendications

1. Ensemble à porte coulissante (1), du type comprenant une huisserie (4), une porte (5) et une glissière de guidage (6) de la porte entre une position de fermeture d'une enceinte et une position d'ouverture de cette enceinte, la glissière de guidage, étant télescopique et étant montée sur l'huisserie qui est adaptée pour être montée sur un encadrement de support (2) délimitant l'enceinte, une première extrémité de la glissière de guidage (6), située du côté de l'ouverture de la porte et considérée en position de fermeture de la porte, étant adaptée pour être déplacée entre une position escamotée à l'intérieur de l'enceinte et une première position déployée à l'extérieur de l'enceinte dans laquelle la porte (5) peut être déplacée entre lesdites positions de fermeture et d'ouverture, la seconde extrémité de la glissière de guidage, opposée à ladite première extrémité, étant articulée sur un axe de rotation fixe (31) perpendiculaire à la glissière de guidage (6) et situé à l'intérieur par rapport au plan général de l'encadrement (2), **caractérisé en ce que**, pous réaliser ladite première position déployée, ladite première extrémité de la glissière est articulée de façon purement rotative à une extrémité (33) d'une bielle (7A) dont l'autre extrémité est montée sur une tige (9) fixe par rapport à l'huisserie (4) et perpendiculaire à la glissière de guidage (6), et **en ce que** l'articulation prévue sur ladite seconde extrémité de la glissière de guidage est rotative et coulissante sur ledit axe de rotation fixe (31)..

2. Ensemble à porte coulissante selon la revendication 1, **caractérisé en ce que** la porte (5) est montée sur une huisserie (4), adaptée pour être insérée dans l'encadrement de support (2).

3. Ensemble à porte coulissante selon la revendication 2, **caractérisé en ce que** l'huisserie (4) est monobloc et asymétrique par rapport au plan général de l'encadrement de support (2).

4. Ensemble à porte coulissante selon l'une quelconque des revendications précédentes, **caractérisé en ce que** la bielle (7A) est adaptée pour autoriser par un mouvement en rotation une deuxième position déployée de la glissière (6) dans laquelle l'angle formé (α) par la glissière et le plan général de l'encadrement (2) est réduit par rapport à l'angle formé dans ladite première position déployée.

5. Ensemble à porte coulissante selon la revendication 4, **caractérisé en ce que** la bielle (7A) a une forme générale en C.

6. Ensemble à porte coulissante selon l'une quelconque des revendications précédentes, **caractérisé en ce qu'**un patin (32) monté dans ladite seconde extrémité de la glissière est adapté pour transmettre les efforts de la glissière (6) à l'axe de rotation (31).

7. Ensemble à porte coulissante selon l'une quelconque des revendications précédentes, **caractérisé en ce qu'**il comporte un rail de guidage (13) monté sur la porte (5) côté intérieur de l'enceinte, et coulissant sur un galet (15) adapté pour être relié à l'encadrement (2).

8. Ensemble à porte coulissante selon la revendication 7 , **caractérisé en ce que** le galet (15) est porté par une seconde bielle (11) montée sur ladite tige (9).

9. Ensemble à porte coulissante selon la revendication 7 ou 8, **caractérisé en ce qu'**un moyen de blocage débrayable (17) monté sur le rail de guidage (13) est adapté pour prendre appui sur le galet (15) en position d'ouverture de la porte (5).

10. Camion, **caractérisé en ce qu'**il comprend une structure portant une enceinte, une entrée délimitée dans une paroi (3) de l'enceinte par un encadrement de support (2), et un ensemble (1) à porte coulissante (5) suivant la revendication 2 ou l'une quelconque des revendications 3 à 9, prise ensemble avec la revendication 2, l'huisserie (4) étant insérée et fixée dans l'encadrement de support (2).

## Claims

1. Sliding door assembly (1), of the type comprising a door frame (4) and a guiding slide (6) for guiding the door between a position closing an enclosure and a position opening this enclosure, the guiding slide being telescopic and mounted on the door frame which is adapted to be mounted on a support framework (2) defining the enclosure, a first end of the guiding slide (6) being situated on the open side of the door and considered in the closed position of the door, being adapted to be moved between a position concealed inside the enclosure and a first deployed position outside the enclosure in which the door (5) may be moved between the said closed and open positions, the second end of the guiding slide, opposite the said first end, being articulated on a fixed axis of rotation (31) perpendicular to the guiding slide (6), and situated inside with respect to the general plane of the framework (2), **characterised in that**, to achieve the said first deployed position, the said first end of the slide is articulated solely rotatably on an end (33) of a rod (7A) whose other end is mounted on a shaft (9) fixed with respect to the door frame (4) and perpendicular to the guiding slide (6), and **in that** the articulation provided on the second end of the guiding slide is rotatable and slidable on the said fixed axis of rotation (31).

2. Sliding door assembly according to claim 1, **characterised in that** the door (5) is mounted on a door frame (4), adapted to be inserted in the support framework (2).

3. Sliding door assembly according to claim 2, **characterised in that** the door frame (4) is made in one piece and is asymmetric with respect to the general plane of the support framework (2).

4. Sliding door assembly according to any of the preceding claims, **characterised in that** the rod (7A) is adapted to allow by a rotational movement a second deployed position of the slide (6) in which the angle (α) formed between the slide and the general plane of the framework (2) is reduced with respect to the angle formed in the said first deployed position.

5. Sliding door assembly according to claim 4, **characterised in that** the rod (7) is generally C-shaped.

6. Sliding door assembly according to any preceding claim, **characterised in that** a runner (32) mounted on the said second end of the slide is adapted to transmit forces from the slide (6) to the axis of rotation (31).

7. Sliding door assembly according to any preceding claim, **characterised in that** it comprises a guide rail (13) mounted on the door (5) inside the enclosure, and sliding on a roller (15) adapted to be connected to the framework (2).

8. Sliding door assembly according to claim 7, **characterised in that** the roller (15) is carried by a second rod (11) mounted on the said shaft (9).

9. Sliding door assembly according to claim 7 or 8, **characterised in that** a releasable blocking means (17) mounted on the guide rail (13) is adapted to engage the roller (15) in the open position of the door (5).

10. A truck, **characterised in that** it includes a structure carrying an enclosure, an entrance defined in a partition (3) of the enclosure by a support framework (2), and a sliding door assembly (1, 5) according to claim 2 or any of claims 3 to 9 taken together with claim 2, the door frame (4) being inserted and fixed in the support framework (2).

## Patentansprüche

1. Schiebetüranordnung (1) der Art mit einer Zarge (4), einer Tür (5) und einer Laufschiene zur Führung (6) der Tür zwischen einer Verschlussposition für einen eingefassten Raum und einer Öffnungsposition dieses eingefassten Raumes, wobei die Führungslaufschiene teleskopisch ausgebildet und sie an der Zarge angebracht ist, welche dafür eingerichtet ist, auf einem den eingefassten Raum begrenzenden Tragrahmen (2) angebracht zu sein, wobei ein erstes Ende der Führungslaufschiene (6), das auf der Seite der Öffnung der Tür angeordnet und in der Verschlussposition der Tür berücksichtigt ist, dafür eingerichtet ist, zwischen einer eingezogenen Position im Inneren des eingefassten Raumes und einer ersten ausgefahrenen Position außerhalb des eingefassten Raumes bewegt zu werden, in welcher die Tür (5) zwischen den besagten Verschluss- und Öffnungspositionen bewegt werden kann, wobei das zweite Ende der Führungslaufschiene, welches dem ersten Ende gegenüberliegend angeordnet ist, gelenkig auf einer festen, senkrecht zu der Führungslaufschiene (6) liegenden Drehachse (31) angebracht und bezüglich der allgemeinen Ebene des Rahmens (2) im Inneren angeordnet ist, **dadurch gekennzeichnet, dass** zur Realisierung der ersten ausgefahrenen Position das erste Ende der Laufschiene ausschließlich drehbar an einem Ende (33) eines Zwischengliedes (7A) gelenkig angebracht ist, dessen anderes Ende auf einer bezüglich der Zarge (4) festen und senkrecht zu der Führungslaufschiene (6) liegenden Stange (9) angebracht ist, und dass das an dem zweiten Ende der Führungslaufschiene vorgesehene Gelenk auf der festen Drehachse (31) drehbar und gleitend ausgebildet ist.

2. Schiebetüranordnung gemäß Anspruch 1, **dadurch gekennzeichnet, dass** die Tür (5) an einer Zarge (4) angebracht ist, welche dafür eingerichtet ist, in den Tragrahmen (2) eingebaut zu werden.

3. Schiebetüranordnung gemäß Anspruch 2, **dadurch gekennzeichnet, dass** die Zarge (4) aus einem einzigen Stück besteht und asymmetrisch bezüglich der allgemeinen Ebene des Tragrahmens (2) ausgebildet ist.

4. Schiebetüranordnung gemäß irgendeinem der vorherigen Ansprüche, **dadurch gekennzeichnet, dass** das Zwischenglied (7A) dafür eingerichtet ist, durch eine Drehbewegung eine zweite ausgefahrene Position der Laufschiene (6) zu ermöglichen, in welcher der von der Laufschiene und der allgemeinen Ebene des Rahmens gebildete Winkel (α) bezüglich des in der ersten ausgefahrenen Position gebildeten Winkels kleiner ist.

5. Schiebetüranordnung gemäß Anspruch 4, **dadurch gekennzeichnet, dass** das Zwischenglied (7A) eine allgemein C-förmige Form aufweist.

6. Schiebetüranordnung gemäß irgendeinem der vorherigen Ansprüche, **dadurch gekennzeichnet, dass** eine in dem zweiten Ende der Laufschiene angebrachte Gleitkufe (32) dafür eingerichtet ist, die Beanspruchungen der Laufschiene (6) auf die Drehachse (31) zu übertragen.

7. Schiebetüranordnung gemäß irgendeinem der vorherigen Ansprüche, **dadurch gekennzeichnet, dass** sie eine Führungsschiene (13) aufweist, die auf der Innenseite des eingefassten Raumes an der Tür (5) angebracht ist und auf einer Walze (15) gleitet, die dafür eingerichtet ist, mit dem Rahmen (2) verbunden zu sein.

8. Schiebetüranordnung gemäß Anspruch 7, **dadurch gekennzeichnet, dass** die Walze (15) von einem zweiten, an der Stange (9) angebrachten Zwischenglied (11) getragen ist.

9. Schiebetüranordnung gemäß Anspruch 7 oder 8, **dadurch gekennzeichnet, dass** eine auf der Führungsschiene (13) angebrachte, ausschaltbare Blockiervorrichtung (17) dafür eingerichtet ist, sich in der Öffnungsposition der Tür (5) auf die Walze (15) aufzulegen.

10. Lastkraftwagen, **dadurch gekennzeichnet, dass** er einen Aufbau aufweist, der einen eingefassten Raum trägt, einen in einer Wand (3) des eingefassten Raumes durch einen Tragrahmen (2) begrenzten Eingang und eine Anordnung (1) aus einer Schiebetür (5) gemäß Anspruch 2 oder irgendeinem der Ansprüche 3 bis 9 zusammen genommen mit Anspruch 2, wobei die Zarge (4) in den Tragrahmen (2) eingebracht und befestigt ist.
